# EUROPÄISCHE PATENTSCHRIFT

(11) **EP 0 003 468 B1**
(45) Veröffentlichungstag und Bekanntmachung des Hinweises auf die Patenterteilung: **01.09.1982**
(21) Anmeldenummer: 79810005.3
(22) Anmeldetag: 24.01.1979
(51) Int. Cl.: E06B 3/46, E06B 7/23

(54) **Schiebetür mit Vertikaldichtungseinrichtung**
Sliding door with vertical sealing means
Porte coulissante avec dispositif d'étanchéité vertical

(30) Priorität: 26.01.1978 CH 852/78
(43) Veröffentlichungstag der Anmeldung: 08.08.1979
(73) Patentinhaber: AG für Türautomation, CH-8600 Dübendorf (CH)
(72) Erfinder: Hubmann, Peter, CH-3340 Hinwil (CH)
(74) Vertreter: Bosshard, Ernst

## Beschreibung

Die Erfindung bezieht sich auf eine Schiebetür mit Vertikaldichtungseinrichtung und mit entlang den beiden Vertikalkanten eines Türflügels angeordneten Profilschienen, wobei die beiden vertikalen Profilschienen gleich ausgebildete H-Profilschienen mit hinterschnittenen T-förmigen Nuten zum Einsetzen von Gummiprofilleisten sind, und in die Profilschiene an der Flügelhinterkante eine Gummiprofilleiste mit einem seitlich abra- . genden flexiblen Dichtungslappen eingesetzt ist.

Aus der US-A3837119 sind bereits Doppel-Schiebetüren bekannt, bei denen ringsherum H-Profilschienen verwendet werden und in deren T-förmige Nuten Gummiprofilleisten eingesetzt sind. Ein der Abdichtung dienender flexibler Lappen einer der Gummiprofilleisten liegt gegen die seitlich versetzte andere Schiebetür an. Bei derartigen Doppel-Schiebetüren mit zueinander versetzten Verschiebe-Ebenen der Türflügel dient der flexible Lappen der Abdichtung des Spaltes zwischen der innern und der im Abstand zu dieser angeordneten äusseren Tür.

Die US-A 3 763 595 zeigt eine als Stopper ausgebildete elastische Gummileiste, die mehrere Hohlräume enthält, welche beim Anpressen eines Gegenstückes deformiert werden.

Eine Fensterdichtung gemäss GB-A441 948 ist mit einem Gummi-Dichtungsstreifen versehen, welcher den Zwischenraum zwischen einem unteren und einem oberen Fensterteil - die relativ zueinander verschiebbar sind - abdichtet. Ein mit dem Dichtungsstreifen verbundener Puffer soll einen Glasbruch vermeiden, wenn der Fensterflügel beim Oeffnen brüsk gegen den Fensterrahmen abgesenkt werden sollte.

Aus der DE-A 1 708 275 ist ferner bekannt, an zwei Schieberahmen befestigte Dichtungsleisten mit gegeneinander gerichteten, flexiblen Stegen zu versehen, die ineinandergreifen, wenn die beiden in zwei benachbarten, parallelen Ebenen beweglichen Schieberahmen geschlossen werden.

Mit der Erfindung soll die Aufbage gelöst werden, Schiebetüren zu schaffen, deren Rahmen sich wahlweise zur Verwendung als einflüglige Schiebetüren mit links- oder rechtsseitigem Anschlag, als auch als Doppel-Schiebetüren mit gemeinsamer Verschiebe-Ebene eignen und zudem eine einfache Abdichtung von Schiebetüren sowohl untereinander als auch gegenüber ortsfesten Teilen möglich ist.

Die Erfindung, mit der diese Aufgabe gelöst wird, ergibt sich aus dem Patentanspruch 1.

Dadurch kann der gleiche Rahmen sowohl für einflüglige Schiebetüren als auch für Doppel-Schiebetüren verwendet werden, und dabei kommt man mit einer einzigen Profilschienenform aus. Dies erleichtert die Vorfabrikation und die Lagerhaltung. Da solche Schiebetürflügelrahmen wahlweise als rechte oder linke Flügel einsetzbar sind, hat ein allfälliger, als leichte Wölbung auftretender Verzug keine nachteiligen Folgen, da Türflügel paarweise mit gleichlaufendem Verzug zusammenwirken können. Für die Abdichtung entlang den vertikalen Flügelkanten sind nur zwei unterschiedlich geformte Gummiprofilleisten erforderlich, unabhängig davon, ob es sich um einflüglige oder doppelflüglige Schiebetüren handelt.

In der Zeichnung sind zwei Ausführungsbeispiele des Erfindungsgegenstandes dargestellt, die nachfolgend näher erläutert werden. Es zeigen
Figur 1 einen Horizontalschnitt durch eine Schiebetür mit zwei Türflügeln,
Figur 2 einen Horizontalschnitt durch eine Ausführungsvariante mit unterschiedlicher seitlicher Vertikaldichtung.

Ein Schiebetürflügel ist an seinen beiden Vertikalkanten - also der Flügelvorderkante und der Flügelhinterkante - je mit einer im Querschnitt H-förmigen metallischen Profilschiene 11 mit Mittelsteg 24 versehen. Diese Profilschienen 11 sind durch Kitt oder Elastomere mit einer Glasscheibe 2 verbunden. An Stelle von Glas kann auch ein anderes für Schiebetüren übliches und geeignetes Material treten. Solche Schiebetürflügell werden vorzugsweise durch einen Motor angetrieben, der durch eine Boden-Kontaktmatte betätigt wird. Ueblicherweise sind zwei gegenläufig bewegliche Türflügel in Form einer Doppelschiebetür vorhanden, die somit je in Richtung der Pfeile A, B bewegt werden um die Türe zu öffnen. Es ist indessen auch möglich, die Schiebetür nur einflüglig auszubilden.

Von den beiden Profilschienen 11 am Flügelstoss ist die eine mit einer eingesetzten elastischen Gummiprofilleiste 3 versehen, welche in die entsprechende Nut 4 der H-förmigen Profilschiene 11 des andern Türflügels hineinragt, wie aus Fig. 1 ersichtlich ist. Die Gummiprofilleiste 3 ist in einer T-Nut 4 der Profilschiene 11 gehalten und berührt bei geschlossenen Türflügeln den Nutengrund - also den Mittelsteg 24 - der Profilschiene 11 des andern Türflügels. Die Gummiprofilleiste 3 hat einen Querschnitt der von der T-Nut 4 ausgehend - in welcher sie an der Flügelvorderkante festgehalten ist - nach aussen an Breite abnimmt. Der äusserste Teil 5 hat aussen angenähert eine Kreisringform mit einem im Innern liegenden, zylindrischen Hohlraum 6. Zwischen diesem und dem Fuss der Gummiprofilleiste befindet sich ein weiterer, umfangsseitig geschlossener Hohlraum 7, dessen Querschnitt angenähert sichelförmig ist. Dadurch ergeben sich besonders gute Federeigenschaften, wenn die Gummiprofilleiste 3 beim Schliessen des Schiebetürflügels beispielsweise gegen ein Hindernis stösst.

Die T-Nut 4 ist relativ flach ausgebildet und so dimensioniert, dass sich die Gummiprofilleiste 3 durch seitliches Zusammendrücken von vorne in die hinterschnittene Nut 4 einsetzen lässt und in dieser ohne Klebung hält. Die Breite der T-Nut im Nutengrund ist höchstens 43 grösser als am Nutenhals.

In die Profilschiene 11 an der Flügelhinterkante ist eine elastische Gummiprofilschiene 9 eingesetzt, die einen quer zur Türfläche abragenden flexiblen Lappen 12 enthält. Diese Gummiprofilschiene 9 ist aussen zugleich als Puffer ausgebildet und mildert allfällige Stösse bei der Oeffnungsbewegung des Flügels. Im Innern dieser Gummiprofilschiene 9 befindet sich ein Hohlraum 13. Auf der dem Dichtungslappen 12 gegenüberliegenden Seite verläuft diese Gummiprofilschiene 9 angenähert bündig zur Aussenfläche der Profilschiene 11, sodass sich dadurch ein Kantenschutz für die Profilschiene 11 ergibt.

Bei geschlossenem Türflügel 1 liegt das Ende des flexiblen Dichtungslappens 12 bei der Ausführungsform nach Fig. 1 satt gegen eine elastische Dichtungslitze 14 an, die in einer Schwalbenschwanznut 21 einer ortsfesten Schiene 15 eines stationären Bauteiles gehalten ist. Der Dichtungslappen 12 ist nahe bei der Profilschiene 11 beidseitig mit einer Einschnürung 16 versehen, sodass der Dichtungslappen 12 in Richtung des Pfeiles B scharnierartig beweglich ist.

Damit allfällige bauliche Ungenauigkeiten im Abstand zwischen dem Schiebetürflügel und den ortsfesten Teilen des Baues leicht ausgeglichen werden können, lässt sich in die Schwalbenschwanznut21 der Schiene 15 statt der Dichtungslitze 14 wahlweise ein Dichtungsband 20 gemäss Fig. 2 mit einem in Richtung gegen den Dichtungslappen 12 ragenden Ansatz 18 einsetzen. Das Ende des Dichtungslappens 12 liegt dann gegen diesen federnden Ansatz 18 an.

Die Gummileisten 3 bzw. Gummiprofilschiene 9, sowie die Dichtungslitze 14 und das Dichtungsband 20 können aus Naturgummi oder Kunstgummi (Elastomer) bestehen.

## Patentansprüche

1. Schiebetür mit Vertikaldichtungseinrichtung und mit entlang den beiden Vertikalkanten eines Türtlügels (1) angeordneten Profilschienen (11), wobei die beiden vertikalen Profilschienen (11) gleich ausgebildete H-Profilschienen mit hinterschnittenen T-förmigen Nuten (4) zum Einsetzen von Gummiprofilleisten bzw.-schienen (3, 9) sind, und in die Profilschiene an der Flügelhinterkante eine Gummiprofilschiene (9) mit einem seitlich abragenden flexiblen Dichtungslappen (12) eingesetzt ist, dadurch gekennzeichnet, dass die Gummiprofilleiste (3) an der Flügelvorderkante an ihrem aus der Profilschiene (11)^{.}herausragenden Teil eine geringere Breite hat als in ihrem in die Profilschiene hineinragenden Teil, wobei der vorderste Teil (5) im Querschnitt eine angenähert kreisringförmige Gestalt mit einem zylindrischen Hohlraum (6) hat und dahinter sich ein zweiter Hohlraum (7) befindet, die Gummiprofilschiene (9) an der vertikalen Flügelhinterkante als Puffer mit einem Hohlraum (13) ausgebildet ist und der Dichtungslappen (12) im geschlossenen Zustand der Schiebetür flexibel gegen ein Dichtungsband des ortsfesten Teils anliegt.

2. Schiebetür nach Anspruch 1, dadurch gekennzeichnet, dass das Dichtungsband des ortsfesten Teils (15), gegen welches der Dichtungslappen (12) bei geschlossener Tür flexibel anliegt, ein Gummiprofilband (14, 20) mit in Abhängigkeit des zu überbrückenden Abstandes zum Dichtungslappen (12) wahlweise unterschiedlicher Querschnittsform ist, das in eine Vertikalnut (21) eingesetzt ist.

3. Schiebetür nach Anspruch 1 oder 2, dadurch gekennzeichnet, dass der Dichtungslappen (12) der Gummiprofilschiene (9) an der Flügelhinterkante im Bereich der Profilschiene (11) eine Einschnürung (16) besitzt.

4. Schiebetür nach Anspruch 1, 2 oder 3, dadurch gekennzeichnet, dass bei geschlossener Schiebetür der kreisringförmige Teil (5) in die Nut (4) einer H-Profilschiene (11) des zweiten, sich in der gleichen Verschiebe-Ebene befindlichen Türflügels einer Doppel-Schiebetür hineinragt.

## Claims

1. A sliding door with a vertical sealing device and with profiled rails (11) disposed along both the vertical edges of a door leaf (1), wherein the two vertical profiled rails (11) are identically designed H-profile rails with undercut T-shaped grooves (4) for inserting profiled rubber strips (3, 9), and wherein a profiled rubber rail (9) with a laterally projecting flexible sealing flange (12) is inserted in the profiled rail at the rear edge of the door leaf, characterised in that the profiled rubber strip (3) at the leading edge of the door leaf is less wide in its section which projects out of the profiled rail (11) than in its section which projects into the profiled rail, the cross-section of the foremost section (5) is approximately circular shaped with a cylindrical hollow space (6) behind which there is a second hollow space (7), the profiled rubber rail (9) at the rear vertical edge of the door leaf is designed as a buffer with a hollow space (13), and in the closed state the sealing flange (12) rests flexibly against a sealing strip on the locationally fixed part.

2. A sliding door according to Claim 1, characterised in that the sealing strip on the locationally fixed part (15) against which the sealing flange (12) rests flexibly when the door is closed is a profiled rubber strip (14, 20) inserted in a vertical groove (21) and having a selectively variable cross-sectional shape depending on the distance to be bridged to sealing flange (12).

3. A sliding door according to Claim 1 or 2, characterised in that the sealing flange (12) on the profiled rubber rail (9) at the rear edge of the door leaf has a recess (16) in the vicinity of the profiled rail (11).

4. A sliding door according to Claim 1, 2 or 3, characterised in that when the sliding door is closed the circular shaped section (5) projects into the groove (4) in an H-profile rail (11) on the second door leaf of double sliding doors, which is disposed in the same sliding plane.

## Revendications

1. Porte coulissante à dispositif d'étanchéisa- tion vertical, comportant des profilés (11) placés le long des deux bords verticaux d'un vantail (1) et dans lequel lesdits profilés (11) sont des poutres en H de forme identique, portant des rainures (4) en T à bords rétrécis dans lesquelles s'insèrent des lattes profilées en caoutchouc (3, 9), le profilé (11) situé à l'arrière du vantail (1) portant une latte de caoutchouc (9) qui se prolonge latéralement par une patte d'étanchéité flexible, porte caractérisée en ce que la latte en caoutchouc (3) située à l'avant du vantail présente, dans sa partie qui émerge du profilé, une largeur moindre que celle de la partie introduite dans ledit profilé, l'extrémité antérieure (5) de ladite latte ayant un profil sensiblement circulaire et formant une chambre cylindrique intérieure (6) à l'arrière de laquelle se trouve une seconde chambre intérieure (7), tandis que la latte de caoutchouc profilée (9) située au bord postérieur vertical constitue un amortisseur et contient à cet effet une chambre intérieure (13), sa patte d'étanchéité (12) épousant, en position de fermeture de la porte, suivant un contact flexible, un cordon d'étanchéité faisant partie d'un élément immobile.

2. Porte coulissante selon la revendication 1, caractérisée en ce que le joint étanche de la partie fixe (15), contre lequel la patte d'étanchéité (12) arrive en appui flexible en position de fermeture, est une bande profilée d'étanchéité (14, 20) dont le profil peut être choisi en fonction de la distance à combler, ledit cordon étant inséré dans une rainure verticale (21).

3. Porte coulissante selon la revendication 1 ou 2, caractérisée en ce que la patte d'étanchéité (12) de la latte profilée en caoutchouc (9) portée par le bord postérieur du vantail présente un rétrécissement (16) au voisinage du profilé (11).

4. Porte coulissante selon la revendication 1, 2 ou 3, caractérisée en ce que, en position de fermeture, la partie extrême circulaire (5) de la latte d'étanchéité pénètre dans la rainure (4) d'un profilé en H (11) du second vantail d'une porte coulissante double, lequel coulisse dans le même plan que le premier.
